# FASCICULE DE BREVET EUROPEEN

(11) **EP 1 004 730 B1**
(45) Date de publication et mention de la délivrance du brevet: **11.09.2002**
(21) Numéro de dépôt: 99402696.1
(22) Date de dépôt: 29.10.1999
(51) Int. Cl.: E05B 65/20

(54) **Serrure pour portière avant ou arrière de véhicule automobile**
Schloss für die vordere oder hintere Tür eines Kraftfahrzeuges
Lock for a front or rear door of a motor vehicle

(30) Priorité: 26.11.1998 FR 9814894
(43) Date de publication de la demande: 31.05.2000
(73) Titulaire: VALEO SECURITE HABITACLE, 94000 Créteil (FR)
(72) Inventeur: Sannier, Jean, 80132 Buigny L'Abbe (FR); Kruczkowski, Piotr, 62140 Wambercourt (FR); Humbert, Arnaud, 80100 Abbeville (FR)
(74) Mandataire: Croonenbroek, Thomas

(56) Documents cités:
- EP-A- 0 775 793
- US-A- 4 334 704
- US-A- 4 634 156
- US-A- 5 092 638

## Description

La présente invention concerne une serrure pour portière avant ou arrière de véhicule automobile.

Dans une serrure pour portière arrière, on prévoit généralement un moyen de condamnation enfant, pour interdire l'ouverture de la portière, lors de l'actionnement de la poignée intérieure de portière. Dans la position condamnée enfant, la serrure peut être condamnée ou décondamnée, et dans ce dernier cas, la serrure peut être ouverte en actionnant la poignée extérieure de portière.

Dans une serrure de portière avant, on prévoit généralement un moyen de décondamnation automatique à l'ouverture, pour provoquer automatiquement la décondamnation de la serrure, lorsque l'utilisateur actionne une poignée intérieure de portière.

Lorsqu'un véhicule est équipé de serrures à condamnation enfant pour les portières arrière, et de serrures à décondamnation automatique à l'ouverture pour les portières avant, il est nécessaire de concevoir et de fabriquer deux serrures différentes, ce qui augmente le coût des serrures. Si l'on veut utiliser la même serrure pour les portières avant et arrière, il est nécessaire de prévoir à la fois un moyen de condamnation enfant et un moyen de décondamnation automatique à l'ouverture dans la même serrure. Toutefois, si le moyen de décondamnation automatique à l'ouverture est prépondérant sur le moyen de condamnation enfant, lorsque la condamnation enfant est activée, l'utilisateur peut désactiver la condamnation enfant, en actionnant la poignée intérieure de portière, grâce au moyen de décondamnation automatique à l'ouverture (connu sous le nom de "override") qui provoque, lors de l'ouverture, la décondamnation du moyen de condamnation enfant. Au contraire, si le moyen de condamnation enfant est prépondérant sur le moyen de décondamnation automatique à l'ouverture, l'ouverture par la poignée intérieure de portière est bloquée et, par conséquent, le moyen de décondamnation automatique à l'ouverture est également bloqué. Dans ce cas, si la portière est dans sa position à la fois condamnée et condamnée enfant, la serrure est bloquée dans sa position condamnée, car il n'est plus possible d'ouvrir la portière ni de l'intérieur, ni de l'extérieur, ce qui interdit l'accès au chant de la portière où est accessible le moyen de condamnation enfant.

L'invention a pour but de proposer une serrure à décondamnation automatique à l'ouverture et à condamnation enfant, adaptée aussi bien pour une portière avant qu'arrière, dans laquelle l'activation de la condamnation enfant ne bloque pas la décondamnation de la serrure.

A cet effet, l'invention a pour objet une serrure comportant un pêne apte à retenir une gâche, un cliquet apte à bloquer le pêne en position de retenue de la gâche, un organe de commande du cliquet apte à déplacer le cliquet pour libérer le pêne, un levier d'ouverture intérieur et un levier d'ouverture extérieur aptes à déplacer l'organe de commande, un levier de condamnation/décondamnation apte à débrayer la liaison entre le levier d'ouverture extérieur et l'organe de commande, dans une position condamnée, et à rétablir la liaison entre le levier d'ouverture extérieur et l'organe de commande, dans une position décondamnée, et un moyen de décondamnation automatique à l'ouverture pour déplacer le levier de condamnation/décondamnation vers sa position décondamnée sous l'action du levier d'ouverture intérieur, caractérisée par le fait qu'elle comporte un moyen de condamnation enfant lié à l'organe de commande et apte, dans sa position inactive, à lier en rotation le levier d'ouverture intérieur et l'organe de commande et à coopérer avec le levier de condamnation/décondamnation pour servir de moyen de décondamnation automatique à l'ouverture, et dans sa position active, à débrayer la liaison entre le levier d'ouverture intérieur et l'organe de commande, pour neutraliser le moyen de décondamnation automatique à l'ouverture.

Dans une forme de réalisation particulière, le moyen de condamnation enfant comporte un organe déplaçable dont une extrémité porte un téton saillant qui traverse successivement une lumière oblongue s'étendant sensiblement radialement sur l'organe de commande par rapport à son axe de rotation et une ouverture sensiblement en L prévue sur le levier d'ouverture intérieur, ladite ouverture en L ayant une première aile s'étendant en face de la lumière oblongue précitée et une deuxième aile sensiblement en arc de cercle dont le centre de courbure est confondu avec l'axe de rotation du levier d'ouverture intérieur, ledit téton saillant étant apte à être déplacé par le moyen de condamnation enfant, dans sa position inactive, dans ladite première aile pour lier en rotation le levier d'ouverture intérieur et l'organe de commande et, dans sa position active, en face de ladite deuxième aile pour débrayer la liaison entre le levier d'ouverture intérieur et l'organe de commande.

Avantageusement, le levier de condamnation/décondamnation comporte un bras apte à venir le long d'un bord de ladite première aile, dans sa position condamnée, de façon que ledit téton saillant puisse venir en appui contre ledit bras lors de l'actionnement du levier d'ouverture intérieur pour décondamner automatiquement la serrure à l'ouverture. Autrement dit, le moyen de condamnation enfant établit, dans sa position inactive, la décondamnation automatique à l'ouverture, et débraye la décondamnation automatique à l'ouverture, dans sa position active.

L'organe déplaçable précité peut être une biellette dont l'extrémité, opposée au téton saillant, est articulée sur une portion excentrée d'un bouton rotatif dont une extrémité est accessible à l'extérieur du boîtier, pour mettre le moyen de condamnation enfant en position active ou inactive. Le déplacement angulaire du bouton rotatif entre sa position active et inactive peut être d'environ 60°.

Selon encore une autre caractéristique, l'organe de commande comporte une deuxième lumière oblongue s'étendant sensiblement radialement par rapport à son axe de rotation, ladite deuxième lumière oblongue étant traversée par un pion en saillie à une extrémité d'une biellette de liaison qui est articulée à son extrémité opposée sur le levier de condamnation/décondamnation, et le levier d'ouverture extérieur comporte une ouverture sensiblement en L, ladite ouverture en L ayant une première aile s'étendant en face de ladite deuxième lumière oblongue et une deuxième aile sensiblement en arc de cercle dont le centre de courbure est confondu avec l'axe de rotation du levier d'ouverture extérieur, ledit pion étant apte à être déplacé dans la première aile de l'ouverture en L du levier d'ouverture extérieur, lorsque le levier de condamnation/décondamnation est dans sa position décondamnée, pour lier en rotation le levier d'ouverture extérieur et l'organe de commande, et en face de la deuxième aile de l'ouverture en L du levier d'ouverture extérieur, lorsque ledit levier d'ouverture extérieur est dans sa position condamnée, pour débrayer la liaison entre le levier d'ouverture extérieur et l'organe de commande.

Avantageusement, les axes de rotation du levier d'ouverture extérieur, du levier d'ouverture intérieur et de l'organe de commande sont confondus.

Dans une forme de réalisation particulière, chaque lumière oblongue de l'organe de commande est sensiblement en arc de cercle dont le centre de courbure est confondu avec l'axe de rotation du levier de condamnation/décondamnation, dans la position de repos de l'organe de commande.

Avantageusement, les deux lumières oblongues de l'organe de commande sont ménagées de part et d'autre de son axe de rotation.

Pour mieux faire comprendre l'objet de l'invention, on va en décrire maintenant, à titre d'exemple purement illustratif et non limitatif, un mode de réalisation représenté sur le dessin annexé.

Sur ce dessin :
- la figure 1 est une vue en perspective éclatée, montrant plusieurs organes de la serrure de l'invention;
- la figure 2 est une vue en plan, montrant les organes de la serrure de la figure 1, dans sa position décondamnée enfant et décondamnée ;
- la figure 3 est une vue analogue à la figure 2, mais représentant la serrure dans sa position décondamnée enfant et condamnée ;
- la figure 4 est une vue analogue à la figure 2, mais représentant la serrure dans sa position condamnée enfant et décondamnée ; et
- la figure 5 est une analogue à la figure 4, mais représentant la serrure dans sa position condamnée enfant et condamnée.

La serrure de l'invention comporte, de manière connue en soi, un boîtier de serrure (non représenté) comportant au moins deux compartiments, dont un premier compartiment dit de rétention contient un pêne (non représenté) apte à retenir une gâche fixée sur un montant d'encadrement de portière, et un cliquet (non représenté) apte à bloquer le pêne dans sa position de retenue de la gâche, et dont un deuxième compartiment dit de cinématique contient des organes de commande d'ouverture et de condamnation/décondamnation de la serrure. Un troisième compartiment peut être prévu pour contenir les mécanismes d'entraînement électriques, si la serrure est à commande d'ouverture et/ou de condamnation électrique.

Dans l'exemple de réalisation de l'invention, illustré sur les figures 1 à 5, le deuxième compartiment de cinématique contient une biellette de commande 1 destinée à coopérer avec le cliquet, pour le déplacer vers sa position de libération du pêne. La biellette 1 présente sensiblement en son centre une ouverture oblongue 2 qui est destinée à être traversée par l'axe de rotation de la biellette 1, la position de la biellette 1 par rapport à son axe de rotation pouvant être réglée, grâce à la forme oblongue de l'ouverture 2. A chacune de ses extrémités, la biellette 1 comporte une lumière sensiblement en arc de cercle 3, 4. Dans la position de repos de la biellette 1, c'est-à-dire dans la position où la biellette 1 ne coopère pas avec le cliquet, les lumières 3, 4 ont sensiblement pour centre de courbure l'axe de rotation 5 d'un levier de condamnation/décondamnation 6. Sur les figures 2 à 5, la biellette de commande 1 est représentée dans sa position de repos. On remarquera également que la lumière 3 est plus distante de l'axe 5 que la lumière 4.

Le levier 6 présente une forme sensiblement en M, dont une branche latérale 6a présente à son extrémité libre une ouverture 7, pour sa liaison avec un barillet de serrure et/ou avec une tirette de frise (non représentés). La branche 6a présente à sa base une ouverture en croix 8, pour solidariser en rotation le levier 6 avec son axe de rotation 5. La branche latérale 6b du levier 6, opposée à la branche 6a, présente à sa base une ouverture 9 constituée d'une première portion circulaire 9a qui se prolonge radialement par une deuxième portion rectangulaire 9b dont la largeur est inférieure au diamètre de la portion circulaire 9a.

L'ouverture 9 est destinée à servir de point d'articulation pour une biellette de liaison 10 (non représentée sur la figure 1). La biellette de liaison 10 comporte à une extrémité un téton 11 perpendiculairement saillant par rapport à son plan et présentant une section circulaire conjuguée à la portion circulaire 9a de l'ouverture 9. Le téton 11 présente à son extrémité supérieure une excroissance 11a sensiblement rectangulaire dont les dimensions sont complémentaires de celles de la portion rectangulaire 9b de l'ouverture 9. La biellette 10 est montée sur le levier de condamnation 6 en alignant l'excroissance 11a du téton 11 de la biellette 10 avec la portion rectangulaire 9b de l'ouverture 9 du levier 6, de façon que le téton 11 avec son excroissance 11a puisse traverser l'ouverture 9 jusqu'à ce que l'excroissance 11a dépasse de l'autre côté du levier 6. Puis, la biellette 10 est pivotée d'environ 90° par rapport au levier 6, de façon que la biellette 10 ne puisse plus se séparer du levier 6, au cours du débattement angulaire du levier 6, ce débattement angulaire a étant, par exemple, de l'ordre de 30°. La biellette 10 présente à son extrémité opposée au téton 11, un pion 12 perpendiculairement saillant de l'autre côté du plan de la biellette 10, de façon que le pion 12 s'engage dans la lumière 4 de la biellette de commande 1.

Entre la biellette de liaison 10 et la biellette de commande 1, est intercalé un levier d'ouverture extérieur (LOE) 13. Le LOE 13 présente à une extrémité un alésage 13a pour le passage de son axe de rotation qui est le même que celui de la biellette de commande 1. A son extrémité opposée, le levier 13 comporte une ouverture 14 sensiblement en L, qui est constituée d'une première portion 14a sensiblement en arc de cercle qui s'étend sensiblement radialement à partir de l'alésage 13a du LOE 13, et d'une deuxième portion 14b qui s'étend sensiblement perpendiculairement à la première portion 14a et qui débouche dans la première portion 14a, à son extrémité radialement la plus proche de l'alésage 13a. La première portion 14a de l'ouverture 14 présente une forme correspondant à celle de la lumière 4, tout en ayant une longueur inférieure, ladite première portion 14a étant positionnée en face de la lumière 4, de façon que le pion saillant 12 de la biellette de liaison 10 puisse successivement traverser l'ouverture 14 et la lumière 4.

La deuxième portion 14b de l'ouverture 14 est sensiblement en arc de cercle dont le centre de courbure est confondu avec l'axe de rotation du LOE 13.

Le LOE 13 comporte une patte latérale repliée vers le haut 13b qui s'étend au voisinage de l'ouverture 14, ladite patte 13b étant destinée à être poussée par un moyen de commande d'ouverture extérieur relié à la poignée extérieure de portière (non représentée), de manière à faire pivoter le LOE 13 dans le sens anti-horaire, comme indiqué par la flèche F1 sur la figure 2.

Un levier d'ouverture intérieur (LOI) 15 comporte à une extrémité un alésage 15a pour son montage sur l'axe de rotation commun au LOE 13 et à la biellette de commande 1. Le LOI 15 est positionné au-dessus du LOE 13 et en-dessous de la biellette de liaison 10.

Le LOI 15 comporte au voisinage de son extrémité opposée à l'alésage 15a une ouverture 16 sensiblement en forme de L. L'ouverture 16 est constituée d'une première portion 16a qui s'étend sensiblement radialement à partir de l'axe de rotation du LOI 15 et d'une deuxième portion 16b qui s'étend sensiblement perpendiculairement à partir de l'extrémité de la portion 16a qui est radialement la plus éloignée de l'axe de rotation du LOI 15. La première portion 16a de l'ouverture 16 présente une forme correspondant à la lumière 3 de la biellette de commande 1, tout en ayant une longueur inférieure, alors que la deuxième portion 16b est sensiblement en arc de cercle dont le centre de courbure est confondu avec l'axe de rotation du LOI 15.

Le LOI 15 comporte également une patte repliée vers le haut 15b à son extrémité opposée à l'alésage 15a, ladite patte 15b étant destinée à coopérer avec un moyen de commande d'ouverture intérieur relié à la poignée intérieure de portière (non représentée), de façon à faire pivoter le LOI 15 dans le sens anti-horaire, comme indiqué par la flèche F2 sur la figure 2.

La serrure de l'invention comporte, en outre, une biellette de condamnation enfant 17 dont une extrémité porte un téton 18 perpendiculairement saillant par rapport à son plan, de façon que ledit téton 18 traverse successivement la lumière 3 de la biellette de commande 1 et l'ouverture 16 du LOI 15, et dépasse au-delà de ce dernier, de façon à pouvoir coopérer avec la branche latérale 6b du levier de condamnation 6, comme expliqué plus loin.

La biellette de condamnation enfant 17 comporte à son extrémité opposée une agrafe 19 qui fait perpendiculairement saillie du plan de la biellette 17 du côté opposé au téton 18, de façon à venir s'agrafer sur une portion radialement excentrée 20a d'un bouton rotatif 20. Le bouton rotatif 20 présente une fente 21 sensiblement en forme de haricot s'étendant diamétralement sur une face d'extrémité du bouton 20. La face d'extrémité du bouton 20 qui comporte la fente 21 est tournée vers le chant de la portière, de façon à pouvoir faire pivoter le bouton rotatif 20 à l'aide d'une clé lorsque la portière est en position ouverte, afin de mettre la serrure en position condamnée enfant. Le débattement angulaire β du bouton rotatif 20 est, par exemple, de l'ordre de 60°. La clé est introduite dans la direction de la flèche F3 sur la figure 1.

On va maintenant décrire le fonctionnement de la serrure de l'invention, en référence aux figures 2 à 5.

Sur la figure 2, la serrure est dans sa position décondamnée enfant et décondamnée vis-à-vis de l'extérieur. On a indiqué par la lettre D, la position décondamnée du levier de condamnation 6 sur la figure 2. Dans cet état de la serrure, le levier de condamnation 6 est basculé dans le sens anti-horaire, ce qui amène le pion 12 de la biellette de liaison 10 dans la première portion 14a de l'ouverture 14 du LOE 13. Ainsi, lorsque l'utilisateur actionne la poignée extérieure de portière, pour faire basculer le LOE 13 dans la direction de la flèche F1, le LOE 13 entraîne, par l'intermédiaire du pion 12, le basculement de la biellette de commande 1 dans le sens anti-horaire, comme indiqué par la flèche F4 sur la figure 2, ce qui a pour effet de déplacer le cliquet vers sa position de libération du pêne, ce qui autorise l'ouverture de la portière.

Dans la position décondamnée enfant, le téton 18 de la biellette 17 est situé dans la première portion 16a de l'ouverture 16 du LOI 15, de sorte que ce dernier est lié en rotation à la biellette de commande 1. Ainsi, le basculement de la biellette de commande 1, sous l'action du LOE 13, entraîne également le basculement du LOI 15. Le basculement du LOI 15 est possible, car la biellette 17 peut pivoter autour de son agrafe 19.

Dans cette position, la branche 6b du levier de condamnation 6 est dans une position telle qu'elle n'intercepte pas le trajet du téton 18 lors du pivotement du LOI 15.

Lorsque l'utilisateur actionne la poignée intérieure de portière, il fait basculer le LOI 15 dans la direction de la flèche F2, ce qui provoque l'ouverture de la portière, comme dans le cas de l'actionnement de la poignée extérieure de portière.

Bien entendu, les moyens de commande d'ouverture extérieur et intérieur sont agencés, de façon que l'actionnement de la poignée extérieure de portière n'entraîne pas l'actionnement de la poignée intérieure de portière et inversement.

Lorsque l'utilisateur condamne la serrure, par le barillet de serrure ou par une tirette de frise, le levier de condamnation 6 pivote dans le sens horaire pour venir dans sa position illustrée sur la figure 3, et désignée par la lettre C sur la figure 2. Le pivotement du levier 6 vers sa position condamnée C, provoque le déplacement sensiblement linéaire du pion 12 de la biellette de liaison 10 dans la première portion 14a de l'ouverture 14 du LOE 13, jusqu'à ce que ce pion 12 vienne en face de la deuxième portion 14b de ladite ouverture 14. Bien entendu, la lumière 4 est dimensionnée de manière à permettre un tel coulissement du pion 12. Dès lors, lorsque l'utilisateur actionne la poignée extérieure de portière pour faire pivoter le LOE 13, la deuxième portion 14b de l'ouverture 14 du LOE 13 coulisse sur le pion 12, sans l'entraîner, de sorte que la biellette de commande 1 reste dans sa position de repos, et la portière ne s'ouvre pas. On a donc bien obtenu une condamnation de la serrure vis-à-vis de l'extérieur.

En revanche, l'ouverture par la poignée intérieure de portière est toujours possible, car le téton 18 de la biellette de condamnation enfant 17 solidarise toujours en rotation le LOI 15 avec la biellette de commande 1. En outre, dans sa position condamnée C, la branche 6b du levier 6 est venue se placer en face du téton 18, la branche 6b se trouvant alors sur le trajet du téton 18, lors du pivotement du LOI 15. Cette disposition assure la mise en oeuvre de la décondamnation automatique à l'ouverture. En effet, lorsque l'utilisateur actionne la poignée intérieure de portière, le LOI 15 pivote dans le sens anti-horaire, ce qui entraîne simultanément le basculement de la biellette de commande 1 pour actionner le cliquet, et le basculement du levier de condamnation 6 vers sa position décondamnée D, sous l'action du téton 18. La serrure revient alors dans son état représenté sur la figure 2.

Pour une serrure de portière arrière, à partir de l'état de la serrure représenté sur la figure 2, l'utilisateur peut, lorsque la portière est en position ouverte, faire tourner le bouton rotatif 20, en introduisant sa clé au niveau du chant de porte, pour l'amener de sa position désignée par O, qui correspondant à une position autorisant la décondamnation automatique de l'ouverture, vers sa position E, qui est sa position condamnée enfant. La serrure se retrouve alors dans l'état illustré sur la figure 4. Le pivotement du bouton rotatif 20, a entraîné le pivotement de la biellette 17 et le coulissement du téton 18 dans la lumière 4 et dans la première portion 16a de l'ouverture du LOI 15, jusqu'à ce que ledit téton 18 se retrouve face à la deuxième portion 16b de ladite ouverture 16. Dès lors, lorsque l'utilisateur, par exemple un enfant, actionne la poignée intérieure de portière, le LOI 15 pivote dans la direction de la flèche F2, mais la deuxième portion 16b de l'ouverture 16 coulisse sur le téton 18, ce qui débraye ainsi l'entraînement de la biellette de commande 1. En revanche, la serrure peut toujours être ouverte, avec la poignée extérieure de portière, car le LOE 13 est lié en rotation avec la biellette de commande 1, par l'intermédiaire du pion 12 de la biellette de liaison 10.

A partir de l'état représenté sur la figure 4, si l'utilisateur actionne la tirette de frise de la portière arrière pour condamner la serrure, cette dernière se retrouve alors dans l'état illustré sur la figure 5. Sur la figure 5, on a bien débrayé la liaison entre le LOE 13 et la biellette de commande 1. La branche 6b du levier de condamnation 6 est alors dans sa position basse qui était apte à coopérer avec le téton 18, lorsque la serrure était dans sa position décondamnée enfant. Toutefois, comme le LOI 15 n'entraîne plus le déplacement du téton 18, on n'a plus une décondamnation automatique de l'ouverture, lors de l'actionnement du LOI 15. En outre, dans la position condamnée enfant, le téton 18 n'empêche pas le levier de condamnation 6 de revenir à sa position décondamnée D, par exemple à l'aide de la tirette de frise.

On comprend donc que l'on peut utiliser la même serrure pour une portière arrière et pour une portière avant munie d'un barillet de serrure, avec la fonction de décondamnation automatique à l'ouverture, lorsque la serrure est en position décondamnée enfant, et la possibilité de mettre la serrure en position condamnée enfant, en agissant sur le bouton rotatif accessible sur le chant de porte des portes arrière. Pour les portes avant, la fonction de condamnation enfant peut être neutralisée simplement en ne prévoyant pas d'ouverture dans la carrosserie sur le chant de porte pour accéder au bouton rotatif 20 qui reste ainsi dans sa position décondamnée enfant O.

Ce bouton rotatif 20 comporte en outre une patte 22 radialement saillante qui peut être reliée à un mécanisme pour la super-condamnation de la serrure ou pour condamner enfant à partir d'un bouton de commande sur le tableau de bord du véhicule.

## Revendications

1. Serrure comportant un pêne apte à retenir une gâche, un cliquet apte à bloquer le pêne en position de retenue de la gâche, un organe (1) de commande du cliquet apte à déplacer le cliquet pour libérer le pêne, un levier d'ouverture intérieur (15) et un levier d'ouverture extérieur (13) aptes à déplacer l'organe de commande (1), un levier de condamnation/décondamnation (6) apte à débrayer la liaison entre le levier d'ouverture extérieur (13) et l'organe de commande (1), dans une position condamnée (C), et à rétablir la liaison entre le levier d'ouverture extérieur (13) et l'organe de commande (1), dans une position décondamnée (D), et un moyen de condamnation enfant (17, 20) comportant un organe déplaçable (17) dont une extrémité porte un téton (18) saillant qui traverse successivement une lumière oblongue (3) s'étendant sensiblement radialement sur l'organe de commande (1) par rapport à son axe de rotation et une ouverture. (16) sensiblement en L prévue sur le levier d'ouverture intérieur (15), ladite ouverture en L ayant une première aile (16a) s'étendant en face de la lumière oblongue (3) et une deuxième aile (16b) sensiblement en arc de cercle dont le centre de courbure est confondu avec l'axe de rotation du levier d'ouverture intérieur (15), ledit téton saillant (18) étant apte à être déplacé par le moyen de condamnation enfant (17, 20), dans sa position inactive (O), dans ladite première aile (16a) pour lier en rotation le levier d'ouverture intérieur (15) et l'organe de commande (1) et, dans sa position active (E), en face de ladite deuxième aile (16b) pour débrayer la liaison entre le levier d'ouverture intérieur (15) et l'organe de commande (1), **caractérisée par le fait qu'**elle comporte un moyen de décondamnation automatique à l'ouverture pour déplacer le levier de condamnation/décondamnation (6) vers sa position décondamnée sous l'action du levier d'ouverture intérieur (15), le levier de condamnation/décondamnation (6) comportant un bras (6b) apte à venir le long d'un bord de ladite première aile (16a), dans sa position condamnée (C), de façon que ledit téton saillant (18) puisse venir en appui contre ledit bras lors de l'actionnement du levier d'ouverture intérieur (15) pour décondamner automatiquement la serrure à l'ouverture, ledit moyen de condamnation enfant (17, 20) servant, dans sa position inactive (O), de moyen de décondamnation automatique à l'ouverture, et dans sa position active (E), à neutraliser le moyen de décondamnation automatique à l'ouverture.

2. Serrure selon la revendication 1, **caractérisée par le fait que** l'organe déplaçable est une biellette (17) dont l'extrémité (19), opposée au téton saillant (18), est articulée sur une portion excentrée (20a) d'un bouton rotatif (20) dont une extrémité (21) est accessible à l'extérieur du boîtier, pour mettre le moyen de condamnation enfant (17, 20) en position active (E) ou inactive (O).

3. Serrure selon la revendication 2, **caractérisée par le fait que** le déplacement angulaire (β) du bouton rotatif (20) entre sa position active et inactive est d'environ 60°.

4. Serrure selon l'une des revendications 1 à 3, **caractérisée par le fait que** l'organe de commande (1) comporte une deuxième lumière oblongue (4) s'étendant sensiblement radialement par rapport à son axe de rotation, ladite deuxième lumière oblongue (4) étant traversée par un pion (12) en saillie à une extrémité d'une biellette de liaison (10) qui est articulée à son extrémité opposée (11) sur le levier de condamnation/décondamnation (6), et le levier d'ouverture extérieur (13) comporte une ouverture sensiblement en L (14), ladite ouverture en L (14) ayant une première aile (14a) s'étendant en face de ladite deuxième lumière oblongue (4) et une deuxième aile (14b) sensiblement en arc de cercle dont le centre de courbure est confondu avec l'axe de rotation du levier d'ouverture extérieur (13), ledit pion (12) étant apte à être déplacé dans la première aile (14a) de l'ouverture en L (14) du levier d'ouverture extérieur (13), lorsque le levier de condamnation/ décondamnation (6) est dans sa position décondamnée (D), pour lier en rotation le levier d'ouverture extérieur (13) et l'organe de commande (1), et en face de la deuxième aile (14b) de l'ouverture en L (14) du levier d'ouverture extérieur (13), lorsque ledit levier d'ouverture extérieur est dans sa position condamnée (C), pour débrayer la liaison entre le levier d'ouverture extérieur (13) et l'organe de commande (1).

5. Serrure selon la revendication 4, **caractérisée par le fait que** les deux lumières oblongues (3, 4) de l'organe de commande (1) sont ménagées de part et d'autre de son axe de rotation.

6. Serrure selon l'une des revendications 1 à 5, **caractérisée par le fait que** chaque lumière oblongue (3, 4) de l'organe de commande (1) est sensiblement en arc de cercle dont le centre de courbure est confondu avec l'axe de rotation (5) du levier de condamnation/décondamnation (6), dans la position de repos de l'organe de commande (1).

7. Serrure selon l'une des revendications 1 à 6, **caractérisée par le fait que** les axes de rotation du levier d'ouverture extérieur (13), du levier d'ouverture intérieur (15) et de l'organe de commande (1) sont confondus.

## Patentansprüche

1. Schloß mit einer Drehfalle zum Halten eines Schließzapfens, mit einer Sperrklinke zum Blockieren der Drehfalle in deren den Schließzapfen haltenden Stellung, mit einem Antriebsteil (1) der Sperrklinke zur Betätigung der Sperrklinke zwecks Freigabe der Drehfalle, mit einem inneren Öffnungshebel (15) und einem äußeren Öffnungshebel (13) zur Betätigung des Antriebsteiles (1), mit einem Verriegelungs-/Entriegelungshebel (6) zur Entkopplung der Verbindung zwischen dem äußeren Öffnungshebel (13) und dem Antriebsteil (1) in einer Verriegelungsstellung (C), und zur Wiederherstellung der Verbindung zwischen dem äußeren Öffnungshebel (13) und dem Antriebsteil (1) in einer Entriegelungsstellung (D), und mit Mitteln zur Verriegelung einer Kindersicherung (17, 20), die ein bewegbares Teil (17) umfaßt, dessen eine Ende einen hervorstehenden Ansatz (18) trägt, der nacheinander durch ein Langloch (3), welches sich im wesentlichen radial in bezug auf die Drehachse des Antriebsteiles (1) erstreckt und durch eine im wesentlichen L-formige Öffnung (16) in dem inneren Öffnungshebel (15) hindurchgeführt ist, wobei die besagte L-förmige Öffnung einen ersten Bereich (16a) aufweist, der sich gegenüber dem Langloch (3) erstreckt und einen zweiten, im wesentlichen die Form eines Kreisbogens aufweisenden Bereich (16b) umfaßt, dessen Krümmungsmittelpunkt mit der Drehachse des inneren Öffnungshebels (15) zusammenfällt, wobei der besagte hervorstehende Ansatz (18) mit Hilfe der Mittel zur Verriegelung der Kindersicherung (17, 20) in seine nicht aktive Stellung (O) betätigbar ist, in welcher er sich in dem ersten Bereich (16a) zur drehfesten Verbindung des inneren Öffnungshebels (15) und des Antriebsteiles (1) befindet, und in seine aktive Stellung (E) gegenüber dem besagten zweiten Bereich (16b) zur Entkopplung der Verbindung zwischen dem inneren Öffnungshebel (15) und dem Antriebsteil (1) betätigbar ist, **dadurch gekennzeichnet, daß** das Schloß Mittel zur automatischen Entriegelung umfaßt, wobei der Verriegelungs-/Entriegelungshebel (6) unter der Einwirkung des inneren Öffnungshebels (15) in seine Entriegelungsstellung betätigbar ist, daß der Verriegelungs-/Entriegelungshebel (6) einen Schenkel (6b) umfaßt, der in seiner Verriegelungsstellung (C) die Längsseite des Randes des besagten Bereiches (16a) erreicht, so daß der besagte hervorstehende Ansatz (18) zur Anlage an dem besagten Schenkel bei der Betätigung des inneren Öffnungshebels (15) kommen kann, um das Schloß automatisch zu entriegeln, wobei die besagten Mittel zur Verriegelung der Kindersicherung (17, 20) in ihrer nicht aktiven Stellung (O) als Mittel zur automatischen Entriegelung dienen und in ihrer aktiven Stellung (E) die Mittel zur automatischen Entriegelung unwirksam machen.

2. Schloß nach Anspruch 1, **dadurch gekennzeichnet, daß** es sich bei dem bewegbaren Teil um einen Hebel (17) handelt, dessen dem hervorstehenden Ansatz (18) gegenüberliegende Ende (19) verschwenkbar um einen exzentrischen Bereich (20a) eines Drehknopfes (20) angeordnet ist, dessen eine Ende (21) von außerhalb des Gehäuses zugänglich ist, um die Mittel der Kindersicherung (17, 20) in ihre aktive Stellung (E) oder in ihre nicht aktive Stellung (O) zu bringen.

3. Schloß nach Anspruch 2, **dadurch gekennzeichnet, daß** die winkelmäßige Verdrehung (β) des Drehknopfes (20) zwischen seiner aktiven und nicht aktiven Stellung ungefähr 60° beträgt.

4. Schloß nach einem der Ansprüche 1 bis 3, **dadurch gekennzeichnet, daß** das Antriebsteil (1) ein zweites Langloch (4) umfaßt, welches sich im wesentlichen radial in bezug auf seine Drehachse erstreckt, daß durch das zweite Langloch (4) ein Zapfen (12) hindurchgeführt ist, der an einem Ende eines Verbindungshebels (10) hervorragt, wobei der Verbindungshebel (10) schwenkbar an seinem gegenüberliegenden Ende (11) an dem Verriegelungs-/Entriegelungshebel (6) angeordnet ist, und daß der äußere Öffnungshebel (13) eine im wesentlichen L-förmige Öffnung (14) umfaßt, wobei die besagte L-förmige Öffnung (14) einen ersten Bereich (14a), der sich gegenüber dem besagten zweiten Langloch (4) erstreckt, und einen zweiten, im wesentlichen kreisbogenförmigen Bereich (14b) aufweist, dessen Krümmungsmittelpunkt mit der Drehachse des externen Öffnungshebels (13) zusammenfällt, daß der besagte Zapfen (12) verschiebbar innerhalb des ersten Bereiches (14a) der L-förmigen Öffnung (14) des äußeren Öffnungshebels (13) angeordnet ist, wenn der Verriegelungs-/Entriegelungshebel (6) sich in seiner Entriegelungsstellung (D) befindet, um den äußeren Öffnungshebel (13) und das Antriebsteil (1) drehfest miteinander zu verbinden, und gegenüber dem zweiten Bereich (14b) der L-förmigen Öffnung (14) des äußeren Öffnungshebels (13) angeordnet ist, wenn der besagte äußere Öffnungshebel sich in seiner Verriegelungsstellung (C) befindet, um die Verbindung zwischen dem äußeren Öffnungshebel (13) und dem Antriebsteil (1) zu entkuppeln.

5. Schloß nach Anspruch 4, **dadurch gekennzeichnet, daß** die beiden Langlöcher (3, 4) des Antriebsteiles (1) beidseitig von der Drehachse ausgespart sind.

6. Schloß nach einem der Ansprüche 1 bis 5, **dadurch gekennzeichnet, daß** jedes der Langlöcher (3, 4) des Antriebsteiles (1) im wesentlichen einen Kreisbogen bildet, dessen Krümmungsmittelpunkt in der Ruhestellung des Antriebsteiles (1) mit der Drehachse (5) des Verriegelungs-/Entriegelungshebels (6) zusammenfällt.

7. Schloß nach einem der Ansprüche 1 bis 6, **dadurch gekennzeichnet, daß** die Drehachsen des äußeren Öffnungshebels (13), des inneren Öffnungshebels (15) und des Antriebsteiles (1) zusammenfallen.

## Claims

1. A lock comprising a bolt adapted to engage in a retainer, a catch adapted to block the bolt in its engaged position in the retainer, a member (1) for controlling the catch and adapted to displace the catch so as to release the bolt, an internal opening lever (15) and an external opening lever (13) which are adapted to displace the control member (1), a locking and unlocking lever (6) adapted to disconnect the coupling between the external opening lever (13) and the control member (1) in a locked position (C), and to re-establish the coupling between the external opening lever (13) and the control member (1) in an unlocked position (D), and a child barring means (17, 20) comprising a displaceable member (17), one end of which carries a projecting head (18) which extends, in succession, through an oblong opening (3) which extends substantially radially on the control member (1) with respect to its axis of rotation, and through a substantially L-shaped aperture (16) formed in the internal opening lever (15), the said L-shaped aperture having a first wing (16a) lying facing the oblong opening (3), together with a second wing (16b) substantially in the form of an arc of a circle, the centre of curvature of which is coincident with the axis of rotation of the internal opening lever (15), the said projecting head (18) being adapted to be displaced by the child barring means (17, 20), in its inactive position (0), in the said first wing (16a) so as to couple the internal opening lever (15) together in rotation with the control member (1), and, in its active position (E), in facing relationship with the said second wing (16b) so as to disconnect the coupling between the internal opening lever (15) and the control member (1), **characterised by** the fact that it comprises an automatic means for unlocking on opening, such as to displace the locking and unlocking lever (6) to its unlocked position under the action of the internal opening lever (15), the locking and unlocking lever (6) including an arm (6b) which is adapted to come along an edge of the said first wing (16a), in its locked position (C), in such a way that the said projecting head (18) is able to come into engagement against the said arm when the internal opening lever (15) is actuated, so as automatically to unlock the lock on opening, the said child barring means (17, 20) serving in its inactive position (O) as a means for automatically unlocking on opening, and serving in its active position (E) to neutralise the automatic means for unlocking on opening.

2. A lock according to Claim 1, **characterised by** the fact that the displaceable member is a lever (17), of which the end (19) opposite the projecting head (18) is articulated on an eccentric portion (20a) of a rotary sleeve (20), one end (21) of which is accessible from outside the casing, for the purpose of putting the child barring means (17, 20) into its active position (E) or its inactive position (O).

3. A lock according to Claim 2, **characterised by** the fact that the angular displacement (β) of the rotary sleeve (20) between its active and inactive positions is about 60°.

4. A lock according to one of Claims 1 to 3, **characterised by** the fact that the control member (1) has a second oblong opening (4) extending substantially radially with respect to its axis of rotation, the said second oblong opening (4) being traversed by a pin (12) which projects at one end of a coupling lever (10) which is articulated at its opposite end (11) on the locking and unlocking lever (6), and the external opening lever (13) has a substantially L-shaped aperture (14), the said L-shaped aperture (14) having a first wing (14a) lying facing the said second oblong opening (4), together with a second wing (14b) substantially in the form of an arc of a circle having a centre of curvature coincident with the axis of rotation of the external opening lever (13), the said pin (12) being adapted to be displaced within the first wing (14a) of the L-shaped aperture (14) of the external opening lever (13) when the locking and unlocking lever (6) is in its unlocked position (D), whereby to couple the external opening lever (13) in rotation with the control member (1), and in facing relationship with the second wing (14b) of the L-shaped aperture (14) of the external opening lever (13) when the said external opening lever is in its locked position (C), whereby to disconnect the coupling between the external opening lever (13) and the control member (1).

5. A lock according to Claim 4, **characterised by** the fact that the two oblong openings (3, 4) of the control member (1) are arranged on either side of its axis of rotation.

6. A lock according to one of Claims 1 to 5, **characterised by** the fact that each oblong opening (3, 4) of the control member (1) is substantially in the form of an arc of a circle having a centre of curvature coincident with the axis of rotation (5) of the locking and unlocking lever (6), in the rest position of the control member (1).

7. A lock according to one of Claims 1 to 6, **characterised by** the fact that the axes of rotation of the external opening lever (13), the internal opening lever (15), and the control member (1) are coincident with each other.
